# EUROPÄISCHE PATENTANMELDUNG

(11) **EP 4 653 752 A1**
(43) Veröffentlichungstag der Anmeldung: **26.11.2025**
(21) Anmeldenummer: 25173697.1
(22) Anmeldetag: 30.04.2025
(51) Int. Cl.: F17C 6/00

(54) **VORRICHTUNG UND VERFAHREN ZUM BEFÜLLEN EINES TANKS**

(30) Priorität: 22.05.2024 DE 202024102620 U
(71) Anmelder: Saeta GmbH & Co. KG, 19288 Ludwigslust (DE)
(72) Erfinder: JOACHIM, Oliver, 25421 Pinneberg (DE)
(74) Vertreter: Hauck Patent- und Rechtsanwälte PartmbB

(57) **Zusammenfassung**

Vorrichtung zum Befüllen eines Tanks mit einem Produkt, insbesondere einem Flüssiggasprodukt, umfassend ein an einer ein Produktreservoir mit einer oberen Befüllöffnung des Tanks verbindenden ersten Befüllleitung anordenbares oberes Befüllventil und ein an einer das Produktreservoir mit einer unteren Befüllöffnung des Tanks verbindenden zweiten Befüllleitung anordenbares unteres Befüllventil, wobei die Vorrichtung ein Regelventil umfasst, an dem als Regelgröße der Tankdruck in dem Tank anliegt, und das über eine erste Steuerleitung mit dem oberen Befüllventil und über eine zweite Steuerleitung mit dem unteren Befüllventil verbunden ist, wobei das Regelventil das obere Befüllventil und das untere Befüllventil derart zum Befüllen des Tanks ansteuert, dass der Tankdruck einem vorgegebenen Sollwert oder Sollwertbereich entspricht. Die Erfindung betrifft auch ein Verfahren zum Befüllen eines Tanks.

## Beschreibung

Die Erfindung betrifft eine Vorrichtung und ein Verfahren zum Befüllen eines Tanks mit einem Produkt, insbesondere einem Flüssiggasprodukt, umfassend ein an einer ein Produktreservoir mit einer oberen Befüllöffnung des Tanks verbindenden ersten Befüllleitung anordenbares oberes Befüllventil und ein an einer das Produktreservoir mit einer unteren Befüllöffnung des Tanks verbindenden zweiten Befüllleitung anordenbares unteres Befüllventil.

Beispielsweise kryogen gekühlte Gase, wie LIN, LOX und LAR, werden in flüssiger Form in Tanks gelagert. Das entsprechend gelagerte Flüssiggasprodukt wird nachfolgenden Produktions- oder Versorgungsprozessen zugeführt. Dabei wird das Flüssiggasprodukt oftmals in die ursprüngliche Gasphase versetzt, was eine Zuführung von Energie erfordert, insbesondere eine Erwärmung. Die Versorgung von Produktions- oder Versorgungsprozessen mit Flüssiggasprodukten muss sehr konstant und präzise erfolgen, insbesondere weil die versorgten technischen Prozesskomponenten aus wirtschaftlichen oder technischen Gründen nur über sehr begrenzte Arbeitsbereiche verfügen.

Eine wesentliche Anforderung in dieser Hinsicht ist ein jederzeit möglichst konstanter Produktdruck in dem Lagertank, und dies in jedem Betriebszustand des Tanks. Der Druck in mit einem Flüssiggasprodukt gefüllten Tanks wird wesentlich von der Temperatur der Gasphase in dem Tank bestimmt. Dabei kommt es auch bei sehr guten Isolierungen zu einer Erwärmung des Flüssiggasprodukts, wodurch sich einerseits der Tankdruck erhöht und andererseits der Tankdruck bei einer Befüllung mit einem kälteren Produkt gegebenenfalls stark verändert wird. Die Entnahme von Produkt aus dem Tank sorgt regelmäßig für einen Abfall des Tankdrucks, der ebenfalls kompensiert werden muss. Die Kompensation erfolgt in der Regel mit Wärmetauschern zur Energiezuführung in das gelagerte Produkt. Die Wärmetauscher werden auch aus wirtschaftlichen Gründen möglichst präzise auf übliche Entnahmekapazitäten ausgelegt und verfügen daher ab einem Grenzbereich nur über geringe Leistungsüberkapazitäten.

Wie bereits erläutert, führt ein Befüllen des Tanks mit einem Produkt, insbesondere einem kalten Flüssiggasprodukt, zu einer Veränderung des Tankdrucks. Üblicherweise werden derartige Tanks daher von einer Oberseite und einer Unterseite befüllt. Wird der Tank von der Oberseite befüllt, sinkt der Tankdruck. Wird der Tank dagegen von der Unterseite befüllt, steigt der Tankdruck. Dies gilt jedenfalls sofern die Füllgeschwindigkeit nicht derart hoch ist, dass eine Fontäne im Tank durch die Flüssigphase hindurch in die Gasphase tritt und die Gasphase sich dadurch stark abgekühlt, was insgesamt zu einem sinkenden Tankdruck führen kann.

Aus Wirtschaftlichkeitsgründen und Umweltschutzgründen, insbesondere mit Blick auf Energieverbrauch bzw. mögliche Emissionen der Versorgungskette, ist es wünschenswert, den Tank mit minimalem Ventil- und Rohrwiderstand gleichzeitig von oben und unten zu befüllen. Üblicherweise wird das Verhältnis der Füllrate von der Oberseite zur Füllrate von der Unterseite durch eine Bedienperson manuell eingestellt derart, dass der Tankdruck möglichst konstant bleibt. Die manuellen Ventileinstellungen erfolgen auf Basis der Beobachtung der Bedienperson, die sich dabei an der Ablesung eines Manometers und einer Kennzeichnung des Tanks bezüglich eines Nennarbeitsdrucks orientiert. Die Bedienperson muss kontinuierlich den Tankdruck beobachten und gegebenenfalls die Zuführung von Produkt regulieren. Gleichzeitig muss die Bedienperson ein das Produktreservoir aufweisendes Tankfahrzeug oder dergleichen sowie eine Leitungsverbindung zwischen dem Produktreservoir und dem Tank überwachen und gegebenenfalls ebenfalls bedienen.

In diesem Zusammenhang kann es zu längeren Überwachungslücken der unterschiedlichen Bereiche kommen. Daraus ergibt sich ein erhebliches Betreiberrisiko und ein in der Praxis beständiges Auftreten von Bedienfehlern, was zu einer unerwünschten Veränderung des Tankdrucks führen kann. Dies wiederum kann sehr erhebliche wirtschaftliche Schäden verursachen, beispielsweise durch einen längeren Ausfall der nachfolgenden Produktions- oder Versorgungsprozesse oder im Medizinbereich auch zu Störungen einer kritischen Versorgungskette.

Ausgehend von dem erläuterten Stand der Technik liegt der Erfindung daher die Aufgabe zugrunde, eine Vorrichtung und ein Verfahren der eingangs genannten Art bereitzustellen, mit der wirtschaftliche Schäden oder Störungen der Versorgungskette im Zuge des Befüllen eines Tanks mit einem Produkt in einfacher und zuverlässiger Weise vermieden werden können.

Die Erfindung löst die Aufgabe durch die unabhängigen Ansprüche 1 und 15. Vorteilhafte Ausgestaltungen finden sich in den abhängigen Ansprüchen, der Beschreibung und den Figuren.

Für eine Vorrichtung der eingangs genannten Art löst die Erfindung die Aufgabe dadurch, dass die Vorrichtung ein Regelventil umfasst, an dem als Regelgröße der Tankdruck in dem Tank anliegt, und das über eine erste Steuerleitung mit dem oberen Befüllventil und über eine zweite Steuerleitung mit dem unteren Befüllventil verbunden ist, wobei das Regelventil das obere Befüllventil und das untere Befüllventil derart zum Befüllen des Tanks ansteuert, dass der Tankdruck einem vorgegebenen Sollwert oder Sollwertbereich entspricht.

Der Tank kann ein stationär angeordneter Lagertank sein. Es kann sich aber auch um einen mobilen Tank handeln, beispielsweise auf einem Tankfahrzeug. Das das in den Tank zu befüllende Produkt enthaltene Produktreservoir kann ein mobiler Tank sein, zum Beispiel auf einem Tankfahrzeug. Es kann sich aber auch um einen stationär angeordneten Lagertank handeln. Der zu befüllende Tank kann wie erläutert mit einem Flüssiggasprodukt, insbesondere einem kryogenen Flüssiggasprodukt, befüllt werden, wie zum Beispiel LIN, LOX, LAR, LNG. Ein solches Flüssiggasprodukt liegt in dem Tank sowohl in flüssiger als auch in gasförmige Phase vor. Bei dem Tank kann es sich um einen einwandigen Niedertemperatur- oder Normaltemperatur-Tank, insbesondere Flüssiggastank, oder einen doppelwandigen Tank, insbesondere Flüssiggastank, beispielsweise einen kryogenen Tank, handeln. Entsprechendes gilt für das Produktreservoir.

Die erfindungsgemäße Vorrichtung umfasst ein Regelventil, an dem als Regelgröße der Tankdruck in dem Tank während eines Befüllvorgangs anliegt. Das Regelventil ist über eine erste Steuerleitung mit dem oberen Befüllventil verbunden und über eine zweite Steuerleitung mit dem unteren Befüllventil, sodass das Regelventil sowohl das obere Befüllventil als auch das untere Befüllventil zum Befüllen des Tanks mit dem Produkt ansteuern kann. Es sind Ansteuerungen möglich mit unterschiedlichen Befüllquerschnitten, die durch das jeweilige Befüllventil freigegeben werden. Entsprechend kann die Befüllrate des Tanks von der Oberseite und von der Unterseite durch das Regelventil individuell eingestellt werden. Selbstverständlich kann das Regelventil das obere Befüllventil und/oder das untere Befüllventil auch zum vollständigen Unterbrechen des Befüllens schließen.

Das erfindungsgemäße Regelventil, das insbesondere ein Pilotventil bildet, ist besonders langfristig wartungsfrei und in der Lage, den Tankdruck automatisch und präzise in einem Nennarbeitsdruckbereich zu halten oder beispielsweise bei Überschreiten eines Grenzwerts des Tankdrucks eine weitere Befüllung als Schutzfunktion zu unterbrechen. Insbesondere steuert das Regelventil das obere Befüllventil und das untere Befüllventil derart zum Befüllen des Tanks an, dass der Tankdruck einem vorgegebenen Sollwert oder Sollwertbereich, insbesondere mit einer definierten Toleranz oberhalb und unterhalb eines fixen Sollwerts, entspricht. Zum Definieren eines zugelassenen Bereichs um den Sollwert kann eine Regelhysterese vorgegeben werden, die beispielsweise in einem Bereich von plus/minus 0,5 bar liegen kann. Damit wird ein zu häufiges Schalten der Ventile und damit ein übermäßiger Bedarf an einem Steuermittel, wie beispielsweise einem Steuergas, wie Steuerluft, vermieden.

Durch die erfindungsgemäße Ausgestaltung kann das Regelventil das obere und untere Befüllventil zum gleichzeitigen Befüllen von der Oberseite und der Unterseite des Tanks ansteuern, sofern der an dem Regelventil als Regelgröße anliegende Tankdruck innerhalb des vorgegebenen Sollwerts oder Sollwertbereichs liegt. Auf diese Weise wird der Zulauf durch einen minimalen Widerstand maximiert. Überschreitet der Tankdruck den vorgegebenen Sollwert oder Sollwertbereich, kann durch das Regelventil durch entsprechende Ansteuerung des oberen und unteren Befüllventils eine Befüllung des Tanks verstärkt von der Oberseite oder ausschließlich von der Oberseite eingestellt werden. Dies führt zu einem Absenken des Tankdrucks. Liegt der Tankdruck dagegen unterhalb des vorgegebenen Sollwerts oder Sollwertbereichs, kann das Regelventil das obere und untere Befüllventil so ansteuern, dass ein Befüllen des Tanks verstärkt von der Unterseite, beispielsweise ausschließlich von der Unterseite erfolgt, wodurch der Tankdruck in der Regel wieder erhöht wird. Erfolgt der Zulauf von Produkt zu schnell, sodass es trotz bereits ausschließlicher Zuführung durch das untere Befüllventil zu einem unerwünschten Absenken des Tankdrucks kommt, kann das Regelventil das weitere Befüllen des Tanks unterbrechen. Ein weiteres Befüllen kann dann beispielsweise über eine externe Signalleitungsumgehung erfolgen, gegebenenfalls mit reduzierter Fließrate, sofern das untere Befüllventil mit einer externen Begrenzung ausgestattet wird. Auch kann ausschließlich eine reduzierte Nebenstrombefüllstrecke von der Unterseite geöffnet werden. Das Regelventil nimmt den normalen Regelbetrieb automatisch wieder auf, sobald ein Mindesttankdruck wieder erreicht ist.

Es ist es auch möglich, weitere Schaltpunkte hinzuzufügen, zum Beispiel um eine immer weiter reduzierte Befüllung von der Unterseite zu erwirken, bevor es zu einer Abschaltung der Befüllung kommt. Dies kann entweder mittels einer geringfügig geöffneten Lageerkennung eines Ventilbereichs oder einer kontinuierlichen Reduzierung des Steuermittels, beispielsweise von Steuerluft, bei steigendem Differenzdruck zu einem Nennarbeitsdruck erfolgen.

Steigt der Tankdruck trotz bereits ausschließlicher Zuführung des Produkts von der Oberseite oberhalb eines Maximaldrucks, kann das Regelventil die weitere Befüllung von der Oberseite ebenfalls unterbrechen. Das Regelventil kann den Regelbetrieb dann automatisch wieder aufnehmen, sobald ein Maximaldruck wieder unterschritten wird.

Insgesamt ermöglicht die Erfindung das Vermeiden von wirtschaftlichen Schäden durch längeren Ausfall nachfolgender Produktions- oder Versorgungsprozesse oder von Störungen einer kritischen Versorgungskette, zum Beispiel im Medizinbereich, in zuverlässiger und einfacher Weise, indem durch das Regelventil eine automatische Steuerung des oberen und unteren Befüllventils so erfolgt, dass der Tankdruck einen Sollwert oder Sollwertbereich nicht verlässt.

Nach einer besonders praxisgemäßen Ausgestaltung kann das Regelventil das obere Befüllventil und das untere Befüllventil pneumatisch ansteuern. Dies erlaubt eine besonders zuverlässige und schnelle Ansteuerung, gegebenenfalls unabhängig von einer Stromversorgung oder einer externen Steuerdruckversorgung.

Der Tankdruck in dem Tank kann weiterhin an einem Zwischentank anliegen, und ein Steuerdruck des Regelventils zum pneumatischen Ansteuern des oberen Befüllventils und des unteren Befüllventils kann aus dem Druck in dem Zwischentank gespeist werden. Das Regelventil kann grundsätzlich aus einer externen Druckquelle, beispielsweise für Pressluft, oder alternativ mit einer zugeführten vorgehaltenen Tankgasphase betrieben werden. Mittels des Steuergases steuert das Regelventil das obere und untere Befüllventil an. Insbesondere wenn der Tankdruck über den Zwischentank als Steuergas für das Regelventil genutzt wird, kann dieses auch vollständig autark arbeiten, insbesondere neben einer Stromversorgung auch gegenüber einer externen Druckversorgung. Dies ist besonders bei kritischer Infrastruktur von Bedeutung, zum Beispiel im medizinischen Bereich, beispielsweise zur Versorgung von Krankenhäusern mit Gasen wie LOX und LIN. Dabei kann ein Regulator vorgesehen sein, der den als Steuerdruck genutzten Druck, insbesondere den aus einer externen Druckquelle oder dem Tankdruck bereitgestellten Druck, für die Nutzung als Steuerdruck auf einen vorgegebenen konstanten Wert bringen.

Nach einer weiteren Ausgestaltung kann vorgesehen sein, dass der an dem Regelventil anliegende Tankdruck einen Steuerschaft des Regelventils in Axialrichtung betätigt, wobei an dem Steuerschaft zwei Steuerelemente angeordnet sind, die abhängig von der axialen Stellung des Steuerschafts das obere Befüllventil und/oder das untere Befüllventil zum Befüllen des Tanks ansteuern. Die Steuerelemente können an dem Steuerschaft angeordnete Steuerscheiben umfassen. Die Steuerelemente können Nocken bilden, die abhängig von der axialen Position des Steuerschafts zum Beispiel Pneumatikventile betätigen, die wiederum das obere oder untere Befüllventil zum Befüllen des Tanks ansteuern. Das Regelventil kann somit eine Kulissensteuerung zum Ansteuern der Befüllventile umfassen. Durch die vorgenannte Ausgestaltung wird eine besonders einfache automatische Steuerung der Befüllventile erreicht.

Nach einer weiteren Ausgestaltung kann vorgesehen sein, dass der Steuerschaft ein Außengewinde aufweist, und dass die Steuerelemente ein mit dem Außengewinde in Eingriff stehendes Innengewinde aufweisen, so dass die Steuerelemente in unterschiedlichen axialen Positionen des Steuerschafts an diesem anordenbar sind. Auf diese Weise kann das Regelventil an unterschiedliche Sollwerte bzw.

Sollwertbereiche angepasst werden. Insbesondere können durch die integrierte Spindelfunktion des Schafts und der Steuerelemente die Schaltpunkte des Regelventils variabel eingestellt werden.

Der Tankdruck kann den Steuerschaft nach einer weiteren Ausgestaltung über einen sich abhängig von dem Tankdruck in Axialrichtung des Steuerschafts ausdehnenden Steuerbalg betätigen. Der elastische Steuerbalg kann ein Metallbalg, vorzugweise ein Edelstahlbalg, sein. Über einen solchen Steuerbalg kann zum Beispiel eine Regelhysterese, bzw. ein Sollwertbereich vorgegeben werden. Die Verwendung eines Metallwerkstoffs, wie Edelstahl, hat darüber hinaus den Vorteil, dass solche Werkstoffe in entsprechenden Druckgeräten zulässig sind und sich die Konstruktion des Regelventils darüber hinaus durch eine hohe Kontaminationsrisikofreiheit auszeichnet.

Nach einer weiteren Ausgestaltung kann zumindest ein die Steuerelemente aufweisender Abschnitt des Steuerschafts in einem Gehäuse des Regelventils angeordnet sein. Das Gehäuse kann ein Schutzgehäuse bilden. Zwischen dem Steuerbalg und einem die Steuerelemente aufweisenden Abschnitt des Steuerschafts kann weiterhin eine einen Gegendruck auf den Steuerbalg ausübende Federeinrichtung angeordnet sein. Die Federeinrichtung kann sich einerseits an dem Steuerbalg und andererseits an dem Gehäuse abstützen. Die Federeinrichtung kann durch eine Mehrzahl von kaskadenartig ineinander gesteckten Federn gebildet sein. Der Steuerschaft kann sich durch die Federeinrichtung hindurch bis zu dem Steuerbalg erstrecken. Auch die Federeinrichtung kann eine Metallfedereinrichtung, vorzugsweise eine Edelstahlfedereinrichtung, sein. Die einen Gegendruck auf den Steuerbalg ausübende Federeinrichtung erlaubt eine Einstellung des Regelventils, insbesondere zum Regeln des Tankdrucks auf einen vorgegebenen Sollwertbereich. Die Ausbildung der Federeinrichtung durch eine Mehrzahl von ineinander gesteckten bzw. kaskadierten Federn ermöglicht eine besonders kompakte Bauform in Axialrichtung. Dies bietet bei den vorliegenden Anwendungen einen erheblichen Vorteil. Indem auch die Federeinrichtung aus einem Metallwerkstoff, beispielsweise einem Edelstahl, gefertigt werden kann, werden die oben erläuterten Vorteile hinsichtlich Zulässigkeit in Druckvorrichtungen erreicht. Die vorgenannten Ausgestaltungen erlauben darüber hinaus eine Konstruktion, bei der produktberührende Funktionsbereiche ohne statische und dynamische Dichtungen auskommen, insbesondere indem der flexible Steuerbalg mit der genannten Federeinrichtung kombiniert wird.

Nach einer weiteren Ausgestaltung kann auf einer dem Steuerbalg abgewandten Seite der Federeinrichtung ein Justierelement angeordnet sein, mit dem eine Vorspannung der Federeinrichtung einstellbar ist. Das Justierelement kann eine Justierschraube umfassen, mit der die Federeinrichtung zum Einstellen der Vorspannung komprimiert werden kann. Durch diese integrierte Spannvorrichtung kann das Regelventil auf den jeweils gewünschten Sollwert eingestellt werden, insbesondere von einer Bedienperson, und falls gewünscht gegen eine Veränderung gesichert werden, beispielsweise versiegelt werden.

Die Vorrichtung kann auch eine Anzeigevorrichtung aufweisen, auf der zum Beispiel der eingestellte Sollwert oder Sollwertbereich für eine Bedienperson angezeigt werden.

Nach einer weiteren Ausgestaltung kann vorgesehen sein, dass der Tankdruck über eine Druckmessleitung an dem Regelventil anliegt, und dass in der Druckmessleitung ein Absperrventil angeordnet ist, mit dem die Druckmessleitung absperrbar ist, und dass zwischen dem Absperrventil und dem Regelventil ein Prüfanschluss vorgesehen ist, an dem ein Einstelldruck zum Einstellen des Regelventils anlegbar ist. Mittels dieser Ausgestaltung kann die den Tankdruck als Regelgröße mit dem Regelventil verbindende Druckmessleitung abgesperrt werden, sodass über einen Prüfanschluss der Druckmessleitung ein Einstell- oder Kalibrierdruck zum Einstellen bzw. Kalibrieren des Regelventils angelegt werden kann. Auf diese Weise kann das Regelventil auch unabhängig von dem Tank und dem darin derzeit herrschenden Tankdruck auf einen bestimmten Sollwert oder Sollwertbereich kalibriert bzw. eingestellt werden.

Die Erfindung betrifft auch ein System umfassend einen mit einem Produkt, insbesondere einem Flüssiggasprodukt, zu befüllenden Tank und einem Produktreservoir und einer erfindungsgemäßen Vorrichtung. Bei dem erfindungsgemäßen System sind die oberen und unteren Befüllventile an der ersten bzw. zweiten Beüllleitung angeordnet. Wie bereits erläutert, kann der Tank ein stationär angeordneter Lagertank sein und das Produktreservoir ein auf einem Tankfahrzeug angeordneter Tank. Es ist aber auch eine Ausgestaltung möglich, bei der der Tank ein mobiler Tank, beispielsweise ein auf einem Tankfahrzeug angeordneter Tank ist und/oder bei der das Produktreservoir ein stationär angeordneter Lagertank ist.

Die Erfindung löst die Aufgabe auch durch ein Verfahren zum Befüllen eines Tanks mit einem Produkt, insbesondere einem Flüssiggasprodukt, unter Verwendung einer erfindungsgemäßen Vorrichtung oder eines erfindungsgemäßen Systems.

Ausführungsbeispiele der Erfindung werden nachfolgend anhand von Zeichnungen näher erläutert. Es zeigen schematisch:
- Figur 1: ein erfindungsgemäßes System mit einer erfindungsgemäßen Vorrichtung nach einem ersten Ausführungsbeispiel,
- Figur 2: ein Regelventil der erfindungsgemäßen Vorrichtung in einer Schnittansicht, und
- Figur 3: ein erfindungsgemäßes System und eine erfindungsgemäße Vorrichtung nach einem zweiten Ausführungsbeispiel.

Soweit nichts anderes angegeben ist, bezeichnen in den Figuren gleiche Bezugszeichen gleiche Gegenstände.

Das in Figur 1 dargestellte System umfasst einen Tank 10, vorliegend einen stationären Lagertank 10, der vorliegend mit einem Flüssiggasprodukt gefüllt ist, das bis zu einem Flüssigkeitsspiegel 12 in flüssigem Zustand und darüber in der Gasphase in dem Lagertank 10 enthalten ist. Ein Tankfahrzeug 14 weist ein Produktreservoir 16 in Form eines mobilen Tanks 16 auf, aus dem über eine Versorgungsleitung 18 weiteres Flüssiggasprodukt in den Tank 10 gefüllt werden soll. Zu diesem Zweck umfasst der Tank 10 an seiner Oberseite eine obere Befüllöffnung 20 und an seiner Unterseite eine untere Befüllöffnung 22.

Eine erste Befüllleitung 24 verbindet das Produktreservoir 16 über die Versorgungsleitung 18 und ein beispielsweise manuell betätigbares Absperrventil 26 mit der oberen Befüllöffnung 20. Eine zweite Befüllleitung 28 verbindet das Produktreservoir 16 ebenfalls über die Versorgungsleitung 18 und das Absperrventil 26 mit der unteren Befüllöffnung 22. An der ersten Befüllleitung 24 ist ein oberes Befüllventil 30 angeordnet und an der zweiten Befüllleitung 28 ein unteres Befüllventil 32. Das obere Befüllventil 30 weist einen ersten pneumatischen Steuereingang 34 auf, mit dem eine erste Steuerleitung 36 verbunden ist und das untere Befüllventil 32 weist einen zweiten pneumatischen Steuereingang 38 auf, mit dem eine zweite Steuerleitung 40 verbunden ist. Durch Ansteuern des oberen Befüllventils 30 und des unteren Befüllventils 32 kann der Tank 10 über die obere Befüllöffnung 20 von der Oberseite und über die untere Befüllöffnung 22 von der Unterseite mit Flüssiggasprodukt aus dem Produktreservoir 16 befüllt werden, indem das obere und untere Befüllventil 30, 32 unterschiedliche Durchflussquerschnitte der ersten bzw. zweiten Befüllleitung 24, 28 freigeben oder verschließen.

Das in Figur 1 gezeigte System bzw. die in Figur 1 gezeigte Vorrichtung umfasst weiterhin ein Regelventil 42 mit einem mit der ersten Steuerleitung 36 verbundenen ersten Steuerausgang 44 und einem mit der zweiten Steuerleitung 40 verbundenen zweiten Steuerausgang 46. Über eine Druckmessleitung 48 liegt der Tankdruck in dem Tank 10 als Regelgröße an einem Druckeingang 50 des Regelventils 42 an. Wie nachfolgend näher erläutert, steuert das Regelventil 42 auf Grundlage des als Regelgröße erhaltenen Tankdrucks über die erste Steuerleitung 36 und die zweite Steuerleitung 40 das obere Befüllventil 30 bzw. das untere Befüllventil 32 zum Befüllen des Tanks 10 derart an, dass der Tankdruck einem vorgegebenen Sollwert oder vorgegebenen Sollwertbereich entspricht.

Der Steuerdruck zum pneumatischen Ansteuern des oberen Befüllventils 30 und des unteren Befüllventils 32 über den ersten und zweiten Steuereingang 34, 38 wird in dem in Figur 1 dargestellten Beispiel durch eine externe Druckgasversorgung 52, insbesondere Druckluftversorgung 52 bereitgestellt. In der die Druckgasversorgung 52 mit dem Druckgaseingang 54 des Regelventils 42 verbindenden Steuerdruckleitung 56 ist ein Regulator 58 angeordnet, der den Steuerdruck auf einen vorgegebenen Wert reguliert, beispielsweise 6 bar. An der Druckmessleitung 48 ist weiterhin ein Manometer 60 (Pressure Indicator PI) angeordnet. Auch an der Steuerdruckleitung 56 ist ein entsprechendes Manometer 62 (PI) angeordnet. Der durch das Manometer 60 gemessene Tankdruck und/oder der durch das Manometer 62 gemessene Steuerdruck kann über eine Anzeigeeinrichtung der erfindungsgemäßen Vorrichtung für eine Bedienperson angezeigt werden.

In der Druckmessleitung 48 ist außerdem ein Absperrventil 64 angeordnet, über das die Verbindung zu dem Tank 10 unterbrochen werden kann. Über einen Prüfanschluss 66 und ein Anschlussventil 68 kann zum Einstellen des Regelventils 42, insbesondere auf einen gewünschten Sollwert oder Sollwertbereich, ein definierter Einstelldruck auf das Regelventil 42, insbesondere den Druckeingang 50 gegeben werden.

In Figur 2 ist das Regelventil 42 in einer Schnittansicht dargestellt. Das Regelventil 42 umfasst ein Gehäuse 70, an dessen Unterseite ein beispielsweise zylindrisches Anschlussgehäuse 72 angeordnet ist. An der Unterseite des Anschlussgehäuses 72 befindet sich der Druckeingang 50, an dem die Druckmessleitung 48 angeschlossen ist. Der über die Druckmessleitung 48 anliegende Tankdruck wirkt auf einen elastischen Steuerbalg 74, der abhängig von dem anliegenden Tankdruck gestaucht wird. An der Oberseite des Steuerbalgs 74 ist ein Steuerschaft 76 angeordnet, dessen oberer Abschnitt in das Gehäuse 70 ragt. An dem in dem Gehäuse 70 angeordneten Abschnitt des Steuerschafts 76 sind axial beabstandet zwei Nocken ausbildende Steuerscheiben 78, 80 angeordnet. Der Steuerschaft 76 weist zumindest in seinem oberen Abschnitt ein Außengewinde auf und die Steuerscheiben 78, 80 weisen ein korrespondierendes Innengewinde auf, sodass diese nach Art eines Spindeltriebs in unterschiedlichen axialen Positionen an dem Steuerschaft 76 angeordnet werden können. Im Zuge eines Ausdehnens oder eines Komprimierens des Steuerbalgs 74 wird der Steuerschaft 76 in Axialrichtung bewegt und mit diesem die Steuerscheiben 78, 80. Diese können beispielsweise nicht näher dargestellte Pneumatikventile betätigen, die den an dem Druckgaseingang 54 anliegenden Steuerdruck zum Ansteuern auf den ersten Steuereingang 34 oberen Befüllventils 30 bzw. den zweiten Steuereingang 38 des unteren Befüllventils 32 geben, insbesondere über die erste Steuerleitung 36 und die zweite Steuerleitung 40.

In Figur 2 ist außerdem zu erkennen, dass sich an der Oberseite des Steuerbalgs 74 einerseits und der Unterseite des Gehäuses 70 andererseits eine Federeinrichtung 82 abstützt, gebildet insbesondere durch kaskadenartig ineinander gesteckte Federn, die einen Gegendruck auf den elastischen Steuerbalg 74 ausübt. Die Höhe des durch die Federeinrichtung 82 ausgeübten Gegendrucks kann durch ein Justierelement 84, beispielsweise eine Justierschraube 84, eingestellt werden. Sowohl der elastische Steuerbalg 74 als auch die Federeinrichtung 82 können aus einem Metallwerkstoff bestehen, beispielsweise Edelstahl. Dies gilt auch für die weiteren Komponenten des dargestellten Regelventils.

In Figur 3 ist ein weiteres Ausführungsbeispiel eines erfindungsgemäßen Systems bzw. einer erfindungsgemäßen Vorrichtung dargestellt, das weitgehend dem Ausführungsbeispiel aus Figur 1 entspricht.

Im Unterschied zu der Ausgestaltung nach Figur 1 wird der an dem Druckgaseingang 54 anliegende Steuerdruck in dem Ausführungsbeispiel nach Figur 3 über den Tankdruck bereitgestellt. Hierfür liegt der in der Druckmessleitung 48 herrschende Tankdruck über eine Zwischentankleitung 86 und ein Absperrventil 88 an einem Zwischentank 90 an. Der in dem Zwischentank 90 herrschende Steuerdruck wird in diesem Fall über ein Ventil 92 auf die Steuerdruckleitung 56 gegeben. Vorteil der in Figur 3 dargestellten Ausgestaltung ist, dass die erfindungsgemäße Vorrichtung autark arbeiten kann, insbesondere autark von einer externen Steuerdruckversorgung und einer Stromversorgung.

### Bezugszeichen

- 10: Tank
- 12: Flüssigkeitsspiegel
- 14: Tankfahrzeug
- 16: Produktreservoir
- 18: Versorgungsleitung
- 20: Obere Befüllöffnung
- 22: Untere Befüllöffnung
- 24: Erste Befüllleitung
- 26: Absperrventil
- 28: Zweiet Befüllleitung
- 30: Oberes Befüllventil
- 32: Unteres Befüllventil
- 34: Erster Steuereingang
- 36: Erste Steuerleitung
- 38: Zweiter Steuereingang
- 40: Zweite Steuerleitung
- 42: Regelventil
- 44: Erster Steuerausgang
- 46: Zweiter Steuerausgang
- 48: Druckmessleitung
- 50: Druckeingang
- 52: Druckgasversorgung
- 54: Druckgaseingang
- 56: Steuerdruckleitung
- 58: Regulator
- 60: Manometer
- 62: Manometer

- 64: Absperrventil
- 66: Prüfanschluss
- 68: Anschlussventil
- 70: Gehäuse
- 72: Anschlussgehäuse
- 74: Steuerbalg
- 76: Steuerschaft
- 78, 80: Steuerelemente
- 82: Federeinrichtung
- 84: Justierelement
- 86: Zwischentankleitung
- 88: Absperrventil
- 90: Zwischentank
- 92: Ventil

## Patentansprüche

1. Vorrichtung zum Befüllen eines Tanks (10) mit einem Produkt, insbesondere einem Flüssiggasprodukt, umfassend ein an einer ein Produktreservoir (16) mit einer oberen Befüllöffnung (20) des Tanks (10) verbindenden ersten Befüllleitung (24) anordenbares oberes Befüllventil (30) und ein an einer das Produktreservoir (16) mit einer unteren Befüllöffnung (22) des Tanks (10) verbindenden zweiten Befüllleitung (28) anordenbares unteres Befüllventil (32), **dadurch gekennzeichnet, dass** die Vorrichtung ein Regelventil (42) umfasst, an dem als Regelgröße der Tankdruck in dem Tank (10) anliegt, und das über eine erste Steuerleitung (36) mit dem oberen Befüllventil (30) und über eine zweite Steuerleitung (40) mit dem unteren Befüllventil (32) verbunden ist, wobei das Regelventil (42) das obere Befüllventil (30) und das untere Befüllventil (32) derart zum Befüllen des Tanks (10) ansteuert, dass der Tankdruck einem vorgegebenen Sollwert oder Sollwertbereich entspricht.

2. Vorrichtung nach Anspruch 1, **dadurch gekennzeichnet, dass** das Regelventil (42) das obere Befüllventil (30) und das untere Befüllventil (32) pneumatisch ansteuert, vorzugsweise dass der Tankdruck in dem Tank (10) weiterhin an einem Zwischentank (90) anliegt, und dass ein Steuerdruck des Regelventils (42) zum pneumatischen Ansteuern des oberen Befüllventils (30) und des unteren Befüllventils (32) aus dem Druck in dem Zwischentank (90) gespeist wird.

3. Vorrichtung nach einem der vorhergehenden Ansprüche, **dadurch gekennzeichnet, dass** der an dem Regelventil (42) anliegende Tankdruck einen Steuerschaft (76) des Regelventils (42) in Axialrichtung betätigt, wobei an dem Steuerschaft (76) zwei Steuerelemente (78, 80) angeordnet sind, die abhängig von der axialen Stellung des Steuerschafts (76) das obere Befüllventil (30) und/oder das untere Befüllventil (32) zum Befüllen des Tanks (10) ansteuern.

4. Vorrichtung nach Anspruch 3, **dadurch gekennzeichnet, dass** die Steuerelemente an dem Steuerschaft (76) angeordnete Steuerscheiben (78, 80) umfassen und/oder dass der Steuerschaft (76) ein Außengewinde aufweist, und dass die Steuerelemente (78, 80) ein mit dem Außengewinde in Eingriff stehendes Innengewinde aufweisen, so dass die Steuerelemente (78, 80) in unterschiedlichen axialen Positionen des Steuerschafts (76) an diesem anordenbar sind und/oder dass der Tankdruck den Steuerschaft (76) über einen sich abhängig von dem Tankdruck in Axialrichtung des Steuerschafts (76) ausdehnenden Steuerbalg (74) betätigt, wobei der Steuerbalg (74) vorzugsweise ein Metallbalg (74), vorzugsweise ein Edelstahlbalg (74), ist.

5. Vorrichtung nach Anspruch 4, **dadurch gekennzeichnet, dass** zumindest ein die Steuerelemente (78, 80) aufweisender Abschnitt des Steuerschafts (76) in einem Gehäuse (70) des Regelventils (42) angeordnet ist.

6. Vorrichtung nach einem der Ansprüche 4 oder 5, **dadurch gekennzeichnet, dass** zwischen dem Steuerbalg (74) und einem die Steuerelemente (78, 80) aufweisenden Abschnitt des Steuerschafts (76) eine einen Gegendruck auf den Steuerbalg (74) ausübende Federeinrichtung (82) angeordnet ist.

7. Vorrichtung nach den Ansprüchen 5 und 6, **dadurch gekennzeichnet, dass** sich die Federeinrichtung (82) an dem Steuerbalg (74) einerseits und an dem Gehäuse (70) andererseits abstützt.

8. Vorrichtung nach einem der Ansprüche 6 oder 7, **dadurch gekennzeichnet, dass** die Federeinrichtung (82) eine Mehrzahl von ineinandergesteckten Federn aufweist.

9. Vorrichtung nach einem der Ansprüche 6 bis 8, **dadurch gekennzeichnet, dass** sich der Steuerschaft (76) durch die Federeinrichtung (82) hindurch bis zu dem Steuerbalg (74) erstreckt.

10. Vorrichtung nach einem der Ansprüche 6 bis 9, **dadurch gekennzeichnet, dass** die Federeinrichtung (82) eine Metallfedereinrichtung (82), vorzugsweise eine Edelstahlfedereinrichtung (82), ist.

11. Vorrichtung nach einem der Ansprüche 6 bis 10, **dadurch gekennzeichnet, dass** auf einer dem Steuerbalg (74) abgewandten Seite der Federeinrichtung (82) ein Justierelement (84) angeordnet ist, mit dem eine Vorspannung der Federeinrichtung (82) einstellbar ist.

12. Vorrichtung nach einem der vorhergehenden Ansprüche, **dadurch gekennzeichnet, dass** der Tankdruck über eine Druckmessleitung (48) an dem Regelventil (42) anliegt, und dass in der Druckmessleitung (48) ein Absperrventil (64) angeordnet ist, mit dem die Druckmessleitung (48) absperrbar ist, und dass zwischen dem Absperrventil (64) und dem Regelventil (42) ein Prüfanschluss (66) vorgesehen ist, an dem ein Einstelldruck zum Einstellen des Regelventils (42) anlegbar ist.

13. System umfassend einen mit einem Produkt, insbesondere einem Flüssiggasprodukt, zu befüllenden Tank (10) und einem Produktreservoir (16) und einer Vorrichtung nach einem der vorhergehenden Ansprüche.

14. System nach Anspruch 13, **dadurch gekennzeichnet, dass** der Tank (10) ein stationär angeordneter Lagertank (10) ist, und dass das Produktreservoir (16) ein auf einem Tankfahrzeug angeordneter Tank (16) ist.

15. Verfahren zum Befüllen eines Tanks mit einem Produkt, insbesondere einem Flüssiggasprodukt, unter Verwendung einer Vorrichtung nach einem der Ansprüche 1 bis 12 oder eines Systems nach einem der Ansprüche 13 oder 14.
